# EUROPÄISCHE PATENTSCHRIFT

(11) **EP 3 379 652 B1**
(45) Veröffentlichungstag und Bekanntmachung des Hinweises auf die Patenterteilung: **28.04.2021**
(21) Anmeldenummer: 17305336.4
(22) Anmeldetag: 24.03.2017
(51) Int. Cl.: H01R 4/18, H01R 4/62, H01R 11/11, H01R 4/20, H01R 13/52

(54) **ANORDNUNG ZUR KONTAKTIERUNG EINES ELEKTRISCHEN LEITERS UND VERFAHREN DAFÜR**
ARRANGEMENT FOR CONTACTING AN ELECTRICAL CONDUCTOR AND METHOD THEREFOR
DISPOSITIF POUR CONTACTER UN CONDUCTEUR ÉLECTRIQUE ET PROCÉDÉ À CET EFFET

(43) Veröffentlichungstag der Anmeldung: 26.09.2018
(73) Patentinhaber: Nexans, 92400 Courbevoie (FR)
(72) Erfinder: KARCHS, Roy, 92637 Weiden (DE); STEINBERG, Helmut, 92721 Störnstein (DE)
(74) Vertreter: Ipsilon

(56) Entgegenhaltungen:
- EP-A1- 2 621 021
- EP-A2- 2 662 934
- DE-A1- 3 319 880
- DE-A1-102004 050 676
- DE-A1-102011 017 070
- DE-U1- 29 806 778
- GB-A- 2 371 418
- JP-A- 2004 207 172
- US-A- 3 656 092

## Beschreibung

Die Erfindung bezieht sich auf eine Anordnung zur Kontaktierung eines elektrischen Leiters gemäß dem Obergriff des Patentanspruchs 1 sowie auf ein Verfahren zur Kontaktierung eines elektrischen Leiters gemäß Patentanspruch 2.

Insbesondere in der Automobilelektronik kommt eine Vielzahl von elektrischen Leitern, beispielsweise Litzenleitern, und mit diesen verbundenen Kontaktelementen aus elektrisch leitendem Material zum Einsatz. Elektrische Verbindungen müssen zwischen der Spannungsquelle, beispielsweise einer Batterie, und Aktuatoren, Sensoren, Steuerelementen usw. hergestellt werden. Beispielsweise in Fahrzeugen mit elektrischem Antrieb oder Hybridantrieb gibt es eine zunehmende Anzahl von Kontaktelementen, an welche elektrische Leiter angeschlossen werden müssen. In den meisten Fällen handelt es sich dabei um flexible isolierte Litzenleiter. Die Kontaktelemente sind Elemente aus Metall, beispielsweise Kabelschuhe, welche so beschaffen sind, dass sie an ein abisoliertes Leiterende gecrimpt oder mit diesem verschweißt werden können. Der Leiter und das Kontaktelement werden dabei kraft- und/oder stoffschlüssig miteinander verbunden.

Elektrische Leiter aus Kupfer werden heute, insbesondere in der Automobilindustrie, zunehmend durch Leiter aus Aluminium oder einer Aluminium-Legierung ersetzt. Aluminium ist gegenüber Kupfer ein leichteres und preiswerteres Material mit guten elektrischen Eigenschaften. Die Kontaktelemente bestehen zumeist aus Kupfer oder einer Kupferlegierung. Im Folgenden sollen die Metalle auch stellvertretend für ihre Legierungen genannt werden. Um eine einwandfreie elektrisch leitende Verbindung zwischen einem Kontaktelement aus Kupfer und einem Aluminiumleiter herzustellen, muß der abisolierte Aluminiumleiter vor dem elektrischen Verbinden von der nichtleitenden Oxidschicht befreit werden, die sich beim Kontakt von Aluminium mit Sauerstoff bildet. Dies kann beispielsweise durch Verschweißen des Aluminiumleiters mit dem Kontaktelement bewirkt werden. Das Verschweißen hat weiterhin den Vorteil, dass der Leiter und das Kontaktelement stofflich miteinander verbunden sind, sodass ein eventuelles Kaltfließen des Aluminiums keinen Einfluß auf die Qualität der Verbindung hat.

Um Korrosion an dem abisolierten Leiterende bzw. Kontaktkorrosion an der Verbindung zwischen Kontaktelement und Leiter zu vermeiden, dürfen weder Sauerstoff noch Feuchtigkeit an den Leiter gelangen. Korrosion hat einen erhöhten Übergangswiderstand zwischen Leiter und Kontaktelement zur Folge und kann außerdem die Festigkeit der metallischen Verbindung beeinträchtigen. Weiterhin ist es möglich, dass Feuchtigkeit durch den Spalt zwischen dem Leiter und der Isolierung aufgrund von Kapillarwirkung in Leitungsrichtung vordringt. Die Verbindungsstelle um das Ende der Isolierung und das Kontaktelement muss deshalb mediendicht abgedichtet werden.

Insbesondere bei gecrimpten Kabelschuhen wird oft ein Schrumpfschlauch um die Verbindungsstelle gebracht, wie es beispielsweise in der DE 3 319 880 A1 beschrieben ist. Der Schrumpfschlauch wird dabei an seiner Innenseite beispielsweise mit einem Heißklebstoff versehen und zieht sich anschließend durch Erhitzen um die Verbindungsstelle zusammen. Die Materialverbindung von Schrumpfschlauch und Klebstoff ist jedoch gegenüber starken Temperaturschwankungen, denen die Leiter und Kontaktelemente ausgesetzt sein können, nicht optimal beständig. Das Schrumpfschlauchverfahren hat außerdem den Nachteil, dass es relativ zeitaufwendig und kostspielig ist.

Insbesondere für Litzenleiter oder Batterieleitungen mit großen Querschnitten ist neben der Mediendichtigkeit die mechanische Stabilität der Verbindung mit dem Kontaktelement von Bedeutung. Die Verbindung muß widerstandsfähig gegenüber Schwingungen und einem eventuellen Kaltfließen des Aluminiums sein.

Die EP 2 662 934 A2 beschreibt eine Verbindung zwischen einem elektrischen Kabel, das einen Leiter aus Aluminium hat, und einem Kontaktteil aus Kupfer. Für diese Verbindung wird zunächst auf das abisolierte Ende des Leiters eine Verbindungskappe aus Aluminium aufgeschoben, die an einem Ende mit dem Leiter verpreßt wird. Die Verbindungskappe hat eine Hülse und eine Stirnwand. Das Kontaktteil hat einen Vorsprung mit einer Kontaktfläche mit einer dreidimensionalen Form. Zur Herstellung der Verbindung von Kontaktteil und Leiter des Kabels wird das Kontaktteil mit seiner Kontaktfläche an die Stirnwand der Verbindungskappe angelegt. Es wird dann eine elektrische Spannung an das Kontaktteil und die Verbindungskappe gelegt. Beide Teile werden dadurch erwärmt. Sie werden gleichzeitig gegeneinander gedrückt. Wegen der unterschiedlichen Materialien von Kontaktteil und Verbindungskappe sowie Leiter wird die die Kontaktfläche aufweisende Hülse durch die Stirnwand der Hülse hindurch bis in den Leiter gedrückt und mit demselben verschweißt.

Aus der DE 10 2004 050 676 A1 geht ein Kabelschuh hervor, der einen Hohlzylinderteil mit zwei Abschnitten mit unterschiedlichen Durchmessern aufweist. Der Kabelschuh wird dadurch mit einem isolierten elektrischen Leiter verbunden, dass der abisolierte Leiter in den Abschnitt des Hohlzylinderteils mit dem kleineren Durchmesser eingeführt wird und dass in dem Abschnitt mit dem größeren Durchmesser eine die isolierte Leitung umgebende Einzelleiterdichtung angeordnet wird. Der den Leiter umgebende Abschnitt des Hohlzylinderteils wird auf dem Leiter quetschverbunden. Danach wird der die Einzelleiterdichtung umgebende Abschnitt des Hohlzylinderteils auf den umschlossenen Teilen ebenfalls quetschverbunden.

Der Erfindung liegt die Aufgabe zugrunde, eine Anordnung zum Kontaktieren eines elektrischen Leiters sowie ein entsprechendes Verfahren bereitzustellen, welche die oben genannten Anforderungen erfüllen.

Diese Aufgabe wird entsprechend den kennzeichnenden Merkmalen der Patentansprüchen und gelöst.

Bei der erfindungsgemäßen Anordnung sind mit Vorteil sowohl das abisolierte Leiterende als auch das Ende der Isolierung des Leiters kraftschlüssig mit ein und demselben Kabelschuh vercrimpt. Dadurch ist eine Relativbewegung zwischen der Isolierung des Leiters und dem Kabelschuh ausgeschlossen. Eventuelle Schwingungen der Anlage, in welcher der elektrische Leiter angebracht ist, beispielsweise eines Motorraums eines Kraftfahrzeugs, werden von dem Isolationscrimp absorbiert. Weiterhin sorgt der Isolationscrimp für eine Zugentlastung des elektrischen Leiters. Die Verbindung zwischen dem Leitungsende und dem Kabelschuh ist demnach vor mechanischen Belastungen, welche im Einsatz derselben auftreten können, geschützt und besonders haltbar. Durch das zwischen der Wandung des Behälters und der Isolierung des Leiters von den Crimpflügeln des Isolationscrimps eingepreßte Dichtelement ist die Verbindung zwischen dem Kabelschuh und der Isolierung außerdem vollständig gegen Feuchtigkeit, Sauerstoff, etc. abgedichtet. Der elektrische Leiter sowie die Kontaktstelle zwischen dem Leiter und dem Kontaktelement sind gegen Korrosion durch Umwelteinflüsse geschützt.

Die erfindungsgemäße Anordnung kann mit Vorteil für Leiter mit großen Querschnitten eingesetzt werden, welche sicher und beständig kontaktiert werden müssen.

Die Aufgabe der Erfindung wird weiterhin durch ein Verfahren nach Patentanspruch 2 gelöst.

Ein Ausführungsbeispiel des Erfindungsgegenstandes ist in den Zeichnungen dargestellt. Es zeigen:
Fig. 1 einen Kabelschuh in unmontiertem Zustand nach einem Ausführungsbeispiel der Anordnung nach der Erfindung.
Fig. 2 ein Ausführungsbeispiel der Anordnung mit dem Kabelschuh in montiertem Zustand.
Fig. 3 die Anordnung nach Fig. 2 in einem Längsschnitt.

In den Zeichnungen beziehen sich gleiche Bezugszeichen auf gleiche technische Merkmale.

Ein Kabelschuh 1 der erfindungsgemäßen Anordnung ist in unmontiertem Zustand in Fig. 1 gezeigt. Der Kabelschuh 1 weist einen topfartigen, im Wesentlichen zylindrischen Behälter 2 auf, welcher an seinem Boden 2a geschlossen ist. Der Behälter 2 stellt eine Aufnahme für einen mit dem Kabelschuh 1 zu verbindenden elektrischen Leiter dar. Der Behälter 2 kann auch eine konische, sich zum Boden 2a hin verengende Form, oder andere, zur Leiteraufnahme geeignete Formen haben. Der Kabelschuh 1 besteht beispielsweise aus Kupfer.

Der Behälter 2 ist nach einer Seite, dem Boden 2a gegenüberliegend, offen. Der Rand 2b bildet eine trompetenförmige Öffnung. Am Rand 2b ist ein flaches Kontaktende 3 angebracht. Mittels des Kontaktendes 3 kann der Kabelschuh 1 mit einem elektrischen Element, beispielsweise einer Batterieklemme oder der Karosserie eines Kraftfahrzeugs, verbunden werden. Beispielsweise kann der Kabelschuh 1 an das elektrische Element geschraubt werden, wozu eine Schraube durch eine Bohrung bzw. ein Loch 4 in dem Kontaktende 3 gesteckt werden kann.

Dem Kontaktende 3 gegenüber ist an dem offenen Rand 2b des Behälters 2 eine Lasche 5 angebracht, welche zwei Crimpflügel 6 und 7 aufweist. Die Lasche 5 mit den Crimpflügeln 6 und 7 stellt einen Isolationscrimp dar. Der Übergang zwischen dem Rand 2b des Behälters 2 und der Lasche 5 ist relativ schmal gestaltet, sodass die Lasche 5 in Richtung vom Boden 2a des Behälters 2 weg gebogen werden kann, wie mit dem Pfeil 5a angedeutet.

In Fig. 2 ist ein Ausführungsbeispiel der erfindungsgemäßen Anordnung mit einem elektrischen Leiter 10 und einem daran angebrachten Kabelschuh 1 nach Fig. 1 gezeigt. Der elektrische Leiter 10 ist beispielsweise ein Litzenleiter aus Aluminium. Die Anordnung kann allerdings auch andere Arten von elektrischen Leitern, beispielsweise Einzelleiter, aufweisen.

In Fig. 3 ist ein Ausführungsbeispiel der erfindungsgemäßen Anordnung in montiertem Zustand mit einem Leiter 10 gezeigt, wobei der Kabelschuh 1 zur besseren Übersicht im Schnitt dargestellt ist. Der Litzenleiter 10 besteht aus einer Vielzahl von elektrischen Einzelleitern 11 und ist von einer Isolierung 12 umgeben. Die Einzelleiter 11 bestehen beispielsweise aus Aluminium. Die Isolierung 12 besteht beispielsweise aus Silikon oder Polyvinylchlorid. Der Leiter 10 ist an seinem Ende von der Isolierung 12 befreit.

Das abisolierte Ende des Leiters 10 ist in den Behälter 2 des Kabelschuhs 1 eingesteckt. Das Ende der Isolierung 12 reicht ebenfalls ein Stück weit in den Behälter 2 hinein. Der abisolierte Teil des Leiters 10 ist vollständig von dem Kabelschuh 1 bedeckt. Der Behälter 2 ist an das abisolierte Ende des Leiters 10 gecrimpt. Die Stirnseite 13 des Leiters 10 ist am Boden 2a des Behälters 2 des Kabelschuhs 1 angeschweißt.

Die Lasche 5 des Kabelschuhs 1 ist etwa parallel zur longitudinalen Achse des elektrischen Leiters 10 gebogen, sodass die Lasche 5 vom abisolierten Ende des Leiters 10 weg zeigt. Die beiden Crimpflügel 6 und 7 der Lasche 5 sind um den elektrischen Leiter 10 im Bereich des Endes der Isolierung 12 gecrimpt. Die Crimpflügel 6 und 7 können dabei etwas in den Behälter 2 hineinreichen, wie in Fig. 3 dargestellt. Die Crimpflügel 6 und 7 befinden sich demnach teilweise zwischen der Wandung des Behälters 2 und der Isolierung 12 des Leiters 10.

In einem Zwischenraum zwischen der Wandung des Behälters 2 und der Isolierung 12 des Leiters 10 ist ein rotationssymmetrisches Dichtelement 14 angeordnet, welches das abisolierte Ende des Leiters 10 gegenüber der Umgebung abdichtet. Das Dichtelement 14 ist mittels der beiden Crimpflügel 6 und 7 der Lasche 5 fest in den Zwischenraum eingepreßt und dort gehalten.

Das erfindungsgemäße Verfahren zur Herstellung der oben dargestellten Anordnung zur Abdichtung der Verbindung zwischen dem Kontaktelement und dem elektrischen Leiter kann beispielsweise wie folgt durchgeführt werden:
Zunächst wird ein Dichtelement 14 auf die Isolierung 12 des Leiters 10 geschoben. Das Ende des Leiters 10 wird abisoliert und in den Behälter 2 des Kabelschuhs 1 eingeführt. Die Stirnseite 13 des Leiters 10 wird bis an den Boden 2a des Behälters 2 geführt. Der Leiter 10 wird dabei so weit abisoliert, dass das Ende der Isolierung bis in den Behälter 2 hineinreicht. Der Kabelschuh 1 wird anschließend kraftschlüssig durch Crimpen des Behälters 2 mit dem abisolierten Leiterende verbunden. Beispielsweise kann der Behälter 2 in seinem unteren, bodennahen Bereich zu einem Sechskant verpreßt werden.

Der obere, randnahe Bereich des Behälters 2 wird rotationssymmetrisch belassen. Anschließend wird die Stirnseite 13 des Leiters 10, bzw. werden die Stirnseiten 13 der einzelnen Leiter 11 des Litzenleiters 10, mit dem Boden 2a des Behälters 2 verschweißt. Dies kann beispielsweise dadurch erfolgen, dass zunächst thermisch eine Schweißlinse auf der Leiterstirnseite erzeugt und danach der Leiter 10 stoffschlüssig, beispielsweise durch Rührreibschweißen, mit dem Boden 2a des Behälters 2 verbunden wird. Der verschweißte Bereich ist mittels der Bezugsnummer 15 in Fig. 3 angedeutet. Der Leiter 10 ist nun stoff- und kraftschlüssig mit dem Kabelschuh 1 verbunden.

Danach wird das Dichtelement 14 in den Behälter 2 zwischen dessen Wandung und die Isolierung 12 des Leiters 10 geschoben, sodass dieser in dem trompetenförmigen Bereich des Behälters 2 rotationssymmetrisch anliegt. Abschließend wird die Lasche 5 des Kabelschuhs 1 in Richtung der Isolierung 12 des Leiters 10 verbogen, sodass die Lasche 5 die Wandung des Behälters 2 stetig weiterführt. Die Crimpflügel 6 und 7 der Lasche 5 werden um die Isolierung 12 gecrimpt. Dabei wird der Zwischenraum zwischen der Wandung des Behälters 2 und der Isolierung 12 des Leiters 10 nach außen hin von den Crimpflügeln 6 und 7 verschlossen. Die Crimpflügel 6 und 7 werden dafür teilweise in den Zwischenraum eingeführt. Das Dichtelement 14 wird dadurch fest in den Zwischenraum eingepreßt, sodass das abisolierte Leiterende vollständig gegenüber der Umwelt abgedichtet ist.

Das dargestellte Verfahren zur Herstellung der Kontaktierung kann mit Vorteil in einem automatisierten Fertigungsablauf erfolgen oder darin integriert werden.

## Patentansprüche

1. Anordnung zur Kontaktierung eines elektrischen Leiters (10), welcher eine Isolierung (12) aufweist, wobei ein Kabelschuh (1) um ein abisoliertes Ende des Leiters (10) gecrimpt und eine Stirnseite (13) des Leiters (10) mit dem Kabelschuh (1) verschweißt ist, wobei der Kabelschuh (1) einen topfartigen Behälter (2) aufweist, der an einem Boden (2a) des Behälters (2) geschlossen und an einer dem Boden (2a) gegenüberliegenden Seite an einem Rand (2b) offen ist, bei dem an dem Rand (2b) ein flaches Kontaktende (3) angebracht ist, **dadurch gekennzeichnet, dass** gegenüber dem Rand (2b) eine als Isolationscrimp dienende Lasche (5) angebracht ist, die zwei Crimpflügel (6,7) hat,
- dass das abisolierte Ende des Leiters (10) in dem Behälter (2) durch Crimpen und Schweißen festgelegt ist, wobei ein Ende der Isolierung (12) in den Behälter (2) hineinreicht,
- dass die Crimpflügel (6,7) der Lasche (5) um das Ende der Isolierung (12) des Leiters (10) herumgecrimpt sind, und
- dass ein ringförmiges Dichtelement (14) in einem Zwischenraum zwischen einer
Wandung des Behälters (2) und der Isolierung (12) des abisolierten Ende des Leiters (10) angeordnet und von den Crimpflügeln (6,7) der Lasche (5) in den Zwischenraum gepreßt ist, sodass der Behälter (2) dicht verschlossen ist.

2. Verfahren zum Kontaktieren eines elektrischen Leiters (10), welcher eine Isolierung (12) aufweist, bei welchem ein Kabelschuh (1) um ein abisoliertes Ende des Leiters (10) gecrimpt und eine Stirnseite (13) des Leiters (10) mit dem Kabelschuh (1) verschweißt wird, wobei ein ringförmiges Dichtelement (14) auf die Isolierung (12) des Leiters (10) aufgeschoben wird,
- wobei das abisolierte Ende des Leiters (10) in einen topfartigen Behälter (2) des Kabelschuhs (1), der an einem Boden (2a) geschlossen und an seiner dem Boden (2a) gegenüberliegenden Seite an einem Rand (2b) offen ist, so eingeführt wird, dass ein Ende der Isolierung (12) des Leiters (10) in den Behälter (2) hineinreicht, und in welchem das abisolierte Ende des Leiters (10) durch Crimpen und Schweißen festgelegt wird,
- wobei das ringförmige Dichtelement (14) in einen Zwischenraum zwischen feiner Wandung des Behälters (2) und das abisolierte Ende des Leiters (10) geschoben wird und
- dass dem Rand (2b) ein flaches Kontaktende (3) und gegenüber demselben eine als Isolationcrimp dienende Lasche (5) angebracht sind, die zwei Crimpflügel (6,7) hat, um das Ende der Isolierung (12) des Leiters (10) gecrimpt werden, wobei das ringförmige Dichtelement (14) von den Crimpflügeln (6,7) der Lasche zwischen der Wandung des Behälters (2) und dem abisolierten Leiterende eingepreßt wird, sodass der Behälter (2) dicht verschlossen wird.

## Claims

1. An arrangement for contacting an electrical conductor (10), which has an insulation (12), wherein a cable lug (1) is crimped around a stripped end of the conductor (10) and an end face (13) of the conductor (10) is welded to the cable lug (1), wherein the cable lug (1) has a cup-like container (2), which is closed on a bottom (2a) of the container (2) and open on a side opposite the bottom (2a) at an edge (2b), in which a flat contact end (3) is attached to the edge (2b), **characterized in that** a tab (5) serving as an insulation crimp is attached opposite the edge (2b), which has two crimping wings (6,7),
- that the stripped end of the conductor (10) is fixed in the container (2) by crimping and welding, wherein an end of the insulation (12) extends into the container (2),
- that the crimping wings (6,7) of the tab (5) are crimped around the end of the insulation (12) of the conductor (10), and
- that an annular sealing element (14) is arranged in a space between a wall of the container (2) and the insulation (12) of the stripped end of the conductor (10) and is pressed into the space by the crimping wings (6, 7) of the tab (5), so that the container (2) is tightly closed.

2. A method for contacting an electrical conductor (10), which has an insulation (12), in which a cable lug (1) is crimped around a stripped end of the conductor (10) and an end face (13) of the conductor (10) is welded to the cable lug (1),
- wherein an annular sealing element (14) is slid onto the insulation (12) of the conductor (10),
- wherein the stripped end of the conductor (10) is inserted into a cup-like container (2) of the cable lug (1), which is closed on a bottom (2a) and is open on its side opposite the bottom (2a) at an edge (2b), such that an end of the insulation (12) of the conductor (10) extends into the container (2), and in which the stripped end of the conductor (10) is fixed by crimping and welding,
- wherein the annular sealing element (14) is slid into a space between a wall of the container (2) and the stripped end of the conductor (10) and
- that a flat contact end (3) and opposite the same a tab (5) serving as an insulation crimp are attached to the edge (2b), which tab has two crimping wings (6, 7), which are crimped around the end of the insulation (12) of the conductor (10), wherein the annular sealing element (14) is pressed by the crimping wings (6, 7) of the tab between the wall of the container (2) and the stripped conductor end, so that the container (2) is tightly closed.

## Revendications

1. Dispositif destiné à la mise en contact d'un conducteur (10) électrique qui comporte une isolation (12), une cosse de câble (1) étant sertie autour d'une extrémité dénudée du conducteur (10), et un côté frontal (13) du conducteur (10) étant assemblé par soudage à la cosse de câble (1),
la cosse de câble (1) comportant un contenant (2) en forme de pot qui est fermé au niveau d'un fond (2a) du contenant (2) et qui est ouvert au niveau d'un bord (2b) sur un côté opposé au fond (2a), une extrémité de contact (3) plate étant mise en place au niveau du bord (2b), **caractérisé en ce qu'**une patte (5) servant de sertissage d'isolation est mise en place en face du bord (2b) et a deux ailes de sertissage (6, 7),
- **en ce que** l'extrémité dénudée du conducteur (10) est immobilisée dans le contenant (2) par sertissage et soudage, une extrémité de l'isolation (12) arrivant jusque dans le contenant (2),
- **en ce que** les ailes de sertissage (6, 7) de la patte (5) sont serties tout autour de l'extrémité de l'isolation (12) du conducteur (10), et
- **en ce qu'**un élément d'étanchéité (14) de forme annulaire est disposé dans un espace intermédiaire entre une paroi du contenant (2) et l'isolation (12) de l'extrémité dénudée du conducteur (10), et est pressé dans l'espace intermédiaire par les ailes de sertissage (6, 7) de la patte (5) de sorte que le contenant (2) est obturé de façon étanche.

2. Procédé destiné à la mise en contact d'un conducteur (10) électrique qui comporte une isolation (12), une cosse de câble (1) étant sertie autour d'une extrémité dénudée du conducteur (10), et un côté frontal (13) du conducteur (10) étant assemblé par soudage à la cosse de câble (1), un élément d'étanchéité (14) de forme annulaire étant enfilé sur l'isolation (12) du conducteur (10),
l'extrémité dénudée du conducteur (10) étant introduite dans un contenant (2) en forme de pot de la cosse de câble (1) qui est fermé au niveau d'un fond (2a) et qui est ouvert au niveau d'un bord (2b) sur son côté opposé au fond (2a) de telle sorte qu'une extrémité de l'isolation (12) du conducteur (10) arrive jusque dans le contenant (2), et dans lequel l'extrémité dénudée du conducteur (10) est immobilisée par sertissage et soudage, l'élément d'étanchéité (14) de forme annulaire étant poussé dans un espace intermédiaire entre une paroi du contenant (2) et l'extrémité dénudée du conducteur (10),
- en ce que, au niveau du bord (2b), il est mis en place une extrémité de contact (3) plate et, en face de celle-ci, une patte (5) servant de sertissage d'isolation qui a deux ailes de sertissage (6, 7) qui sont serties autour de l'extrémité de l'isolation (12) du conducteur (10), l'élément d'étanchéité (14) de forme annulaire étant pressé par les ailes de sertissage (6, 7) de la patte entre la paroi du contenant (2) et l'extrémité de conducteur dénudée de sorte que le contenant (2) est obturé de façon étanche.
